# EUROPÄISCHE PATENTSCHRIFT

(11) **EP 0 372 013 B1**
(45) Veröffentlichungstag und Bekanntmachung des Hinweises auf die Patenterteilung: **04.08.1993**
(21) Anmeldenummer: 89902015.0
(22) Anmeldetag: 16.02.1989
(51) Int. Cl.: E02F 3/40, E02F 3/96

(54) **STEINZANGEN FÜR BAGGER**
STONE TONGS FOR EXCAVATORS
PINCE A PIERRES POUR PELLETEUSE

(30) Priorität: 30.05.1988 CH 2051/88
(43) Veröffentlichungstag der Anmeldung: 13.06.1990
(73) Patentinhaber: SCHWEISSWERK GISCHIG AG, CH-8902 Urdorf (CH)
(72) Erfinder: RUF, Peter, CH-8404 Winterthur (CH)
(74) Vertreter: Schwabe, Hans-Georg, Dipl.-Ing.
(86) Internationale Anmeldenummer: CH8900027
(87) Internationale Veröffentlichungsnummer: WO8912145

(56) Entgegenhaltungen:
- AU-B- 422 410
- DE-A- 3 132 392
- US-A- 4 375 345
- US-A- 4 407 626

## Beschreibung

Die Erfindung bezieht sich auf eine spezielle Ausbildung von Löffelbaggern, insbesondere mit einer Greifvorrichtung zum Räumen von Steinbrocken, gemäß dem Oberbegriff des vorliegenden Patentanspruchs.

Bei Aushubarbeiten mit herkömmlichen Löffelbaggern werden auftretende große Steinbrocken, sofern Sie aufgrund ihrer Größe nicht durch den Grablöffel bzw. die Baggerschaufel ergreifbar sind, meist mit einem Seil oder einer Trosse am Löffelstiel befestigt und gehoben. Abgesehen davon, daß dies bei Erdbewegungsarbeiten sehr mühsam, schwerfällig und zeitaufwendig ist und eine nicht unerhebliche Bedrohung durch die latente Abrutschgefahr der Steinbrocken in sich birgt, ist auch eine zielgenaue Positionierung der Stein- bzw. Felsblöcke bedingt durch die meist eingeschränkte Beweglichkeit des Löffelstiels nur sehr schwer möglich.

Um diese Nachteile zu umgehen, sind bei bekannten Baggern, die für Steinräumarbeiten eingesetzt werden, die Grablöffel bzw. die Baggerschaufeln durch spezielle Steingreifer ersetzt. Diese bestehen im wesentlichen aus drei bis fünf kreisförmig angeordneten, hydraulisch betriebenen Greifern, mit denen die Stein- oder Felsblöcke sicher umfaßt und festgeklemmt werden. Größere Steine oder Festblöcke können dadurch problemlos gehoben, verschoben und plaziert werden.

Durch diese spezielle Ausbildung der Hebevorrichtung der Bagger können diese aber praktisch ausschließlich nur für Arbeiten eingesetzt werden, bei denen Steine gehoben werden müssen, da das spezielle Hebe- und Greifwerkzeug nicht für Erdaushubarbeiten geeignet ist. Bei entsprechenden Aushubarbeiten müßte der komplette Steingreifer am Löffelstiel durch einen geeigneten Grablöffel bzw. eine Baggerschaufel ausgetauscht werden. Ein ständiges Ummontieren dieser Hebe- bzw. Grabwerkzeuge ist aber in realiter nicht diskutabel und birgt zudem ein erhebliches Gefahrenpotential in sich.

In der DE-A-31 32 392 wird ein Arbeitsgerät vorgeschlagen, das beiden oben angeführten Anforderungen gleichzeitig gerecht wird. Dieser bekannte Löffelbagger ist zum Räumen von Steinbrocken mit einer Greifvorrichtung ausgerüstet, die der herkömmliche Grablöffel zusammen mit am Löffelstiel montierten Zusatzgreifern, die unabhängig voneinander durch Hydraulikzylinder schwenkbar sind, ausbildet. Durch die Zusatzgreifer kann das Räumgut auf die Baggerschaufel geladen und eine klemmende Wirkung, die zum Anheben des Räumguts notwendig ist, ausgeübt werden.

Dadurch aber, daß die Zusatzgreifer direkt am Löffelstiel montiert sind, ist die Zangenwirkung der Zusatzgreifer mit dem Grablöffel von dessen Bewegung relativ zum Löffelstiel abhängig, so daß die Zusatzgreifer synchron zu den Bewegungen des Grablöffels nachgeführt werden müssen, was die Steuerung erheblich verkompliziert. Mit anderen Worten, um eine klemmende Wirkung auszuüben bzw. aufrechtzuerhalten, erfordert jede Bewegung des Grablöffels ein explizites Nachführen der Zusatzgreifer.

Ausgehend von diesem Stand der Technik liegt der Erfindung die Aufgabe zugrunde, einen Löffelbagger der angegebenen Gattung zu schaffen, bei dem durch einfache Konstruktionsmerkmale immer gewährleistet wird, daß Halteelemente automatisch der Bewegung des Grablöffels folgen, so daß die klemmende Wirkung der Halteelemente von Bewegungen des Grablöffels unabhängig ist.

Diese Aufgabe wird erfindungsgemäß durch die im kennzeichnenden Teil des Patentanspruchs aufgeführten Merkmale gelöst.

Diese Lösung besteht in erster Linie darin, daß zahnartige Haltelemente 1 nicht mehr am Löffelstiel 3 selbst befestigt sind, sondern darin, daß die Befestigung und Anlenkung der Haltelemente 1 am Grablöffel 2 direkt erfolgt. Dadurch, daß diese Haltelemente 1 am beweglichen Teil, nämlich am Grablöffel 2, befestigt sind und die sie bewegenden Hydraulikzylinder sich ebenfalls am Grablöffel 2 im Drehgelenk 4 abstützen, wird erreicht, daß die klemmende Wirkung der Halteelemente 1 von Bewegungen des Grablöffels 2 unabhängig ist und somit nicht mehr separat nachgeführt werden müssen. Zusätzlich werden die Halteelemente sich der Form des Räumguts (Steine, Felsblöcke etc.) anpassen. Da sie hydraulisch gesteuert sind, werden die Halteelemente den Drehwinkel so lange verändern, bis sie mit dem notwendigen Druck das Räumgut festhalten. Die beiden Halteelemente 1 brauchen somit nicht den gleichen Drehwinkel zu haben. Zusammen mit dem Grablöffel 3 bilden die beiden Haltelemente eine Zange, die verhindert, daß das Räumgut aus dem Grablöffel fallen kann.

Mit dem erfindungsgemäßen Löffelbagger wurde ein Arbeitsgerät geschaffen, welches sowohl für den Erdaushub wie für das Aufheben von schwerem Räumgut geeignet ist.

Der Gegenstand der Erfindung wird anhand der beigefügten, schematischen Zeichnung beispielsweise noch näher erläutert. In dieser ist:
- Fig. 1: eine Seitenansicht einer erfindungsgemäßen Greifvorrichtung und
- Fig. 2: eine Draufsicht der Anordnung gemäß Fig. 1.

Die grundlegenden Neuerungen sind nun folgende: Durch die optimale Anordnung der zwei Halteelemente 1 und einer entsprechenden Konstruktion, können die Halteelemente 1 komplett nach oben geschwenkt werden, so dass auch bei normalen Baggerarbeiten die Halteelemente 1 an der Baggerschaufel bzw. amlöffel verbleiben können und keine Behinderung darstellen. Durch die Montage der Halteelemente 1 am Grablöffel (Schaufel) 2 wird erreicht, dass sie alle Bewegungen der Schaufel 2 mitmachen. Mit dem hier beschriebenen Patent ist es dem Erfinder gelungen, eine praktische, zweckmässige und gleichzeitig gefahrlose und komfortable Lösung für die anfangs erwähnten Probleme zu finden. Die dabei angewandte einfache Konstruktionsweise gibt gleichzeitig Gewähr für eine kostengünstige Herstellung. Aufgrund dieser erwähnten Zweckmässigkeit, wird diese Greifvorrichtung eine schnelle Verbreitung finden.

## Patentansprüche

1. Löffelbagger, mit einem Grablöffel (2), der mit einem Löffelstiel (3) schwenkbar verbunden ist, wobei der Grablöffel (2) zusammen mit zahnartigen Halteelementen (1), die unabhängig voneinander durch Hydraulikzylinder um eine bezüglich des Grablöffels feststehende Achse schwenkbar sind, eine Greifvorrichtung zum Räumen von Steinbrocken ausbildet, dadurch **gekennzeichnet**, daß die zahnartigen Halteelemente (1) jeweils direkt an dem Grablöffel (2) oder an einem mit diesem starr verbundenen Teil montiert sind und die Hydraulikzylinder jeweils am Grablöffel (2) oder an einem mit diesem starr verbundenen Teil abgestützt sind.

## Claims

1. Power shovel with a shovel dipper (2) swivel-mounted to a shovel arm (3), said shovel dipper (2) along with tooth-like retaining elements (1) forming a grabbing device for the purpose of clearing rock debris, said retaining elements (1) being independently rotatable by way of hydraulic cylinders about an axis, said axis being stationary with respect to the shovel dipper (2), **wherein** the tooth-like retaining elements (1) are each mounted directly to the shovel dipper (2) or to a component rigidly connected thereto and the hydraulic cylinders are each supported on the shovel dipper (2) or on a component rigidly connected thereto.

## Revendications

1. Pelles à godet avec godet rétro (2) relié à un balancier (3) orientable, muni d'éléments de maintien en forme de dent (1) indépendants les uns des autres et pivotants au autour d'un axe fixe grâce à des vérins hydrauliques formant un grappin destiné à déplacer des rochers et **caractérisé par** le fait que les éléments de maintien en forme dent (1) sont assemblés chacun directement sur le godet rétro (2) ou à une pièce de liaison fixe et que les vérins hydrauliques s'appuient sur le godet rétro (2) ou à une pièce reliée fixement à ce godet.
